# EUROPÄISCHE PATENTSCHRIFT

(11) **EP 4 110 140 B1**
(45) Veröffentlichungstag und Bekanntmachung des Hinweises auf die Patenterteilung: **08.11.2023**
(21) Anmeldenummer: 21703453.7
(22) Anmeldetag: 04.02.2021
(51) Int. Cl.: A47B 88/956, A47B 88/95

(54) **STELLVORRICHTUNG FÜR MÖBEL UND VERFAHREN ZUR MONTAGE EINER STELLVORRICHTUNG**
ADJUSTING DEVICE FOR FURNITURE, AND METHOD FOR INSTALLING AN ADJUSTING DEVICE
DISPOSITIF DE RÉGLAGE DE MEUBLES, ET PROCÉDÉ D'INSTALLATION D'UN DISPOSITIF DE RÉGLAGE

(30) Priorität: 26.02.2020 DE 102020104974
(43) Veröffentlichungstag der Anmeldung: 04.01.2023
(73) Patentinhaber: Paul Hettich GmbH & Co. KG, 32278 Kirchlengern (DE)
(72) Erfinder: KLAUS, Stefan, 32257 Bünde (DE); NOSKE, Frank, 32584 Löhne (DE); STUFFEL, Andreas, 31675 Bückeburg (DE); TOCKE, Matthias, 49082 Osnabrück (DE); WEIDLICH, Jürgen, 32289 Rödinghausen (DE); POPPENDIEK, Sebastian, 32257 Bünde (DE); KRÜGER, David, 32545 Bad Oeynhausen (DE); KUHLMANN, Kirsten, 32278 Kirchlengern (DE)
(74) Vertreter: Dantz, Jan Henning
(86) Internationale Anmeldenummer: PCT/EP2021/052691
(87) Internationale Veröffentlichungsnummer: WO 2021/170367

(56) Entgegenhaltungen:
- WO-A1-2008/010036
- CN-A- 102 525 147
- DE-A1-102017 121 382

## Beschreibung

Die vorliegende Erfindung betrifft eine Stellvorrichtung für Möbel, mit einem Stellelement und einem Gewindeteil, das in einer Hülse an dem Stellelement gehalten ist, und einem an dem Gewindeteil anliegenden Halter, wobei durch Drehen des Gewindeteils das Stellelement relativ zu dem Halter in axialer Richtung verstellbar ist, und ein Verfahren zur Montage einer Stellvorrichtung für Möbel.

Die DE 10 2015 102 771 A1 offenbart eine Stellvorrichtung zur Seitenverstellung einer Frontblende eines Schubkastens, bei der eine Stellschraube mit einem Gewinde in ein U-förmig gebogenes Blechelement eingreift, um die Frontblende in seitliche Richtung zu verstellen. Wird bei einem Verstellvorgang die Stellschraube in einer Endposition angeordnet, kann es bei einem fortgesetzten Drehen der Stellschraube zu einer Beschädigung der Seitenzarge oder der Stellvorrichtung kommen.

Um diese Probleme zu vermeiden, offenbart die DE 10 2017 121 382 A1 einen Blendenträger mit einer Seitenverstellung, bei der ein Überdrehschutz vorgesehen ist. Hierfür ist das Verstellelement als von einer Schraubenfeder umgebener Verstellzapfen ausgebildet, bei dem in einer Endposition ein weiteres Drehen nicht mehr zu einem axialen Verstellen führt. Allerdings ist die Stellvorrichtung mit einer Vielzahl von Bauteilen recht aufwändig in der Herstellung und der Montage.

WO 2008/010036 A1 offenbart eine Schublade mit einer Verstellvorrichtung an einer Seitenzarge zum Verstellen der Position einer Frontblende. Durch Drehen einer Schraube kann dabei eine Seitenverstellung erfolgen.

CN 102 525 147 A zeigt eine Verstellvorrichtung mit zwei Exzentern.

Es ist daher Aufgabe der vorliegenden Erfindung, eine Stellvorrichtung für Möbel und ein Verfahren zur Montage einer Stellvorrichtung zu schaffen, die mit einfachen Mitteln einen Überdrehschutz bereitstellt und leicht zu montieren ist.

Diese Aufgabe wird mit einer Stellvorrichtung mit den Merkmalen des Anspruches 1 und einem Verfahren mit den Merkmalen des Anspruches 11 gelöst.

Die erfindungsgemäße Stellvorrichtung umfasst ein Stellelement mit einer Hülse, in dem ein Gewindeteil drehbar ist, wobei durch Drehen des Gewindeteils das Stellelement relativ zu einem Halter in axiale Richtung verstellbar ist. Die Hülse und/oder das Gewindeteil sind dabei in radiale Richtung federnd elastisch ausgebildet, und das Gewinde des Gewindeteils rutscht bei Erreichen einer axialen Endposition an der Hülse durch. Dadurch kann bei Überschreiten einer bestimmten Kraft in axiale Richtung, beispielsweise wenn ein Anschlag erreicht ist, eine Beschädigung durch ein "Überdrehen" des Gewindeteils sicher vermieden werden, da vor einer Beschädigung das Gewindeteil durchrutscht. Dieses vereinfacht die Handhabung bei einem Stellvorgang.

Vorzugsweise wird beim Überschreiten einer vorbestimmten Kraft ein Eingriffselement an der Hülse, welches in den Gewindegang am Gewindeteil eingreift, in radialer Richtung nach außen verdrängt und bedingt ein Durchrutschen des Gewindeteils in der Hülse in axiale Richtung. Dadurch werden eine weitere Verstellung und mögliche Zerstörung der Bauteile verhindert.

An der Hülse ist vorzugsweise ein nach innen ragendes Eingriffselement in Form einer Stufe, Rippe oder eines Vorsprunges ausgebildet. Das Eingriffselement muss insofern kein Innengewinde sein, dass mit einem Außengewinde des Gewindeteils in Eingriff steht, sondern es reicht aus, wenn eine Stufe, eine Rippe oder ein Vorsprung an der Hülse ausgebildet ist, die mit dem Gewindeteil in Eingriff steht. Das Eingriffselement kann dabei durch einen in radialer Richtung elastisch weitbaren Ring ausgebildet sein, der an seiner Außenseite über einen Luftspalt von weiteren Bauteilen getrennt ist. Eine Hülse mit einem solchen dehnbaren Ring kann beispielsweiseüber einen Verbindungssteg mit dem Stellelement verbunden und in axiale Richtung beabstandet sein, so dass sich die Hülse um das Gewindeteil in einem gewissen Maß aufweiten lässt.

Für einen zuverlässigen Überdrehschutz, der zu keiner Beschädigung führt, weist das Gewindeteil vorzugsweise ein Gewinde mit gerundeten Gewindegängen auf. Solche gerundeten Gewindegänge weisen keine Gewinde mit spitz zulaufenden Flanken auf, die sich in das Material der Hülse eingraben könnten. Vielmehr sind die spitz zulaufenden Gewindegänge an ihrem Ende gerundet und können bei einem Drehen des Gewindeteils die Hülse nicht beschädigen.

Das Gewindeteil ist vorzugsweise mit einem Presssitz in der Hülse angeordnet. Dabei kann das Gewindeteil einen äußeren Umfang besitzen, der zwischen 0,2 mm bis 1 mm, insbesondere 0,4 mm bis 0,8 mm, größer ist als ein innerer Umfang an dem Eingriffselement, so dass das Gewindeteil klemmend an der Hülse gehalten ist.

Vorzugsweise ist das Gewindeteil als Gussteil hergestellt, beispielsweise aus Metall. Dann ist das Gewindeteil in radialer Richtung im Wesentlichen formstabil ausgebildet, und die Elastizität zum Durchrutschen des Gewindeteils wird durch die elastisch weitbare Hülse erreicht, die radial nach außen dehnbar ist. Das Gewindeteil kann dabei an gegenüberliegenden Seiten eine Abflachung ohne Gewindegang aufweisen, so dass sich das Gewindeteil einfach im Gussverfahren herstellen lässt. Dadurch können auch gerundete Gewindegänge hergestellt werden, die nicht durch Einschneiden eines Gewindes hergestellt sind.

Das Stellelement ist vorzugsweise aus Kunststoff hergestellt, vorzugweise als Spritzgussteil.

Der Halter kann das Gewindeteil U-förmig umgreifen, so dass durch Drehen des Gewindeteils eine Verstellung des Stellelements relativ zu dem Halter vorgenommen wird. Eine solche Stellvorrichtung wird vorzugsweise bei Möbeln eingesetzt, beispielsweise zur Verstellung der Frontblende an einem Schubkasten.

Bei dem erfindungsgemäßen Verfahren zur Montage einer Stellvorrichtung wird zunächst ein Gewindeteil an einer Hülse des Stellelementes positioniert, um dann das Gewindeteil in die Hülse in axiale Richtung einzuschieben, wobei ein an der Hülse nach innen ragendes Eingriffselement über mindestens einen Gewindegang an dem Gewindeteil durchrutscht. Ferner wird vor oder nach dem Einschieben des Gewindeteils, oder gleichzeitig, der Halter an dem Gewindeteil positioniert, so dass durch Drehen des Gewindeteils das Stellelement relativ zu dem Halter in axiale Richtung des Gewindeteils verstellbar ist. Dadurch lässt sich die Stellvorrichtung auch im automatisierten Verfahren zusammensetzen.

Die Erfindung wird nachfolgend anhand eines Ausführungsbeispiels mit Bezug auf die beigefügten Zeichnungen näher erläutert. Es zeigen:
- Figur 1: eine perspektivische Ansicht eines Schubkastens;
- Figur 2: eine Ansicht einer Seitenzarge des Schubkastens der Figur 1 ohne vordere Abdeckung;
- Figur 3: eine Ansicht der Stellvorrichtung in der Seitenzarge der Figur 2;
- Figur 4: eine perspektivische Ansicht der Stellvorrichtung ohne Halter;
- Figuren 5A und 5B: zwei teilweise geschnittene Ansichten der Stellvorrichtung der Figur 4 mit unterschiedlichen Positionen des Gewindeteils;
- Figur 6: eine Explosionsdarstellung der Stellvorrichtung der Figur 4;
- Figur 7: eine Draufsicht auf die Stellvorrichtung der Figur 4, und
- Figur 8: eine teilweise geschnittene Explosionsdarstellung der Rückseite der Vorrichtung der Figur 4.

Ein Schubkasten 1 umfasst eine Frontblende 2 und zwei Seitenzargen 3, die die Frontblende 2 mit einer Rückwand 4 verbinden. An den Seitenzargen 3 ist ein Boden 5 gehalten, wobei die Frontblende 2 zur Einstellung eines Blendenspaltes verstellbar an den Seitenzargen 3 gehalten ist. An den Seitenzargen 3 ist im vorderen und im hinteren Bereich jeweils eine Abdeckung 31 angeordnet.

In Figur 2 ist eine Seitenzarge 3 gezeigt, bei der eine Abdeckung 31 auf der Seite der Frontblende 2 entfernt ist. Ein Halter 6 umgibt ein Stellelement 7, wobei an dem Stellelement 7 mehrere Dübel 9 vorgesehen sind, die in Aufnahmen der Frontblende 2 eingreifen. An dem Stellelement 7 ist ein Gewindeteil 8 angeordnet, das durch Drehen das Stellelement 7 relativ zu dem Halter 6 in axiale Richtung verstellen kann.

In Figur 3 ist der Halter 6 gezeigt, der aus einem U-förmig gebogenen Blech gebildet ist, der das Gewindeteil 8 an gegenüberliegenden Seiten umgibt und in axiale Richtung unverschieblich hält. Durch Drehen des Gewindeteils 8 wird somit das Stellelement 7 innerhalb des Halters 6 in axiale Richtung verstellt.

In Figur 4 ist der Halter 6 der Stellvorrichtung weggelassen worden, und es ist erkennbar, dass das Stellelement 7 ein leistenförmiges Bauteil ist, das insbesondere im Spritzgussverfahren hergestellt ist. Das Stellelement 7 umfasst mehrere Öffnungen 12 zur Fixierung der Dübel 9. Ferner ist an dem Stellelement 7 eine Hülse 15 ausgebildet, in der das Gewindeteil 8 drehbar gelagert ist.

In den Figuren 5A und 5B ist die Hülse 15 des Stellelementes 7 geschnitten gezeigt. Es ist erkennbar, dass an der Außenseite des Gewindeteils 8 ein Gewinde 13 ausgebildet ist, wobei die Gewindegänge gerundet ausgebildet sind, also keine spitz zulaufenden geschnittenen Gewindeflanken besitzen. Das Gewinde 13 besitzt an zwei gegenüberliegenden Seiten eine Abflachung 14, an der keine Gewindegänge vorgesehen sind. Das Gewindeteil 8 ist als Gussteil hergestellt, insbesondere als Zink-Druckgussteil.

Die Gewindegänge des gerundeten Gewindes 13 stehen in Eingriff mit einem Eingriffselement 16 an der Hülse 15, das beispielsweise als Stufe, Vorsprung oder Rippe ausgebildet ist. Dabei ist das Eingriffselement 16 an der Hülse 15 in radiale Richtung biegbar elastisch ausgebildet und kann bei Übersteigen einer bestimmten Kraft in axiale Richtung ein Durchrutschen des Gewindeteils 8 ermöglichen, bei dem das Eingriffselement 16 an der Hülse 15 aus dem Gewindegang an dem Gewindeteil 8 in radiale Richtung verdrängt wird. Die Figuren 5A und 5B zeigen das Gewindeteil 8 in den jeweiligen maximalen axialen Verstellpositionen relativ zu dem Stellelement 7.

In Figur 6 ist das Gewindeteil 8 beabstandet von der Hülse 15 gezeigt. Es ist erkennbar, dass das Eingriffselement 16 als Vorsprung mit geringerem Durchmesser ausgebildet ist, der über eine Stufe mit dem Rest der Hülse 15 mit größerem Durchmesser verbunden ist. Das Eingriffselement 16 kann alternativ auch als Rippe oder Stufe ausgebildet sein, wobei der Vorsprung in das Gewinde 13 des Gewindeteils 8 eingreift, weil das Gewindeteil 8 mit Presssitz in der Hülse 15 gehalten ist. Der Bereich mit geringerem Durchmesser der Hülse 15, das Eingriffselement 16, weist beispielsweise einen Innendurchmesser auf, der zwischen 0,4 mm bis 0,8 mm kleiner ist als ein äußerer Umfang des Gewindeteils 8. Dadurch liegt das in der Hülse 15 angeordnete Eingriffselement 16 mit einer gewissen Vorspannung an dem Gewindeteil 8 an und sorgt dafür, dass durch Drehen des Gewindeteils 8 das Stellelement 7 in axiale Richtung relativ zu dem Halter 6 verschoben wird. Bei Erreichen einer Endposition wird die Hülse 15 im Bereich des Eingriffselements 16 in radiale Richtung geweitet, um ein Durchrutschen des Gewindeteils 8 an dem Stellelement 7 zu gewährleisten, was eine Beschädigung durch ein Überdrehen des Gewindeteils 8 verhindert.

In Figur 7 ist das Gewindeteil 8 in der Hülse 15 gezeigt, wobei das Gewindeteil 8 einen integral ausgebildeten Werkzeugeinsatz 17 aufweist, der in diesem Beispiel als Kreuzschlitz ausgebildet ist. Dadurch kann das Gewindeteil 8 über einen Schraubendreher einfach gedreht werden.

In Figur 8 ist die zu Figur 6 gegenüberliegende Seite des Stellelementes 7 gezeigt. Es ist erkennbar, dass die Hülse 15 in radiale Richtung von einem Spalt umgeben ist und daher in radiale Richtung geweitet werden kann. Die Hülse 15 ist endseitig an einem Verbindungssteg 18 des Stellelementes 7 gehalten, so dass die Hülse 15 an einer Abwinklung 19 zwischen dem Verbindungssteg 18 und der Hülse 15 dehnbar gelagert ist. Das Eingriffselement 16 ist in axiale Richtung beabstandet von dem Verbindungssteg 18 angeordnet, beispielsweise zwischen 0,5 mm bis 5 mm, insbesondere 1 mm bis 3 mm. Dadurch besitzt die Hülse 15 im Bereich des Eingriffselementes 16 eine gewisse Elastizität in radiale Richtung.

In dem dargestellten Ausführungsbeispiel ist die Hülse 15 mit dem Eingriffselement 16 in radiale Richtung elastisch weitbar. Es ist natürlich auch möglich, alternativ oder zusätzlich das Gewindeteil 8 in radiale Richtung elastisch komprimierbar auszubilden, beispielsweise wenn dieses statt aus Metall aus einem Kunststoff oder einem anderen Material hergestellt ist.

Bei dem Verfahren zur Montage der Stellvorrichtung wird das Gewindeteil 8 an der Hülse 15 positioniert, um dann das Gewindeteil 8 in axiale Richtung in die Hülse 15 einzuschieben, so dass das Eingriffselement 16 über mindestens einen Gewindegang an dem Gewindeteil 8 durchrutscht. Dadurch kann das Gewindeteil 8 auch im automatisierten Verfahren an der Hülse 15 montiert werden. Das in die Hülse 15 eingesteckte Gewindeteil 8 kann dann von dem U-förmig gebogenen Halter 8 umgeben werden, um die Stellvorrichtung an einer Seitenzarge 3 zu montieren.

### Bezugszeichenliste

- 1: Schubkasten
- 2: Frontblende
- 3: Seitenzarge
- 31: Abdeckung
- 4: Rückwand
- 5: Boden
- 6: Halter
- 7: Stellelement
- 8: Gewindeteil
- 9: Dübel
- 12: Öffnung
- 13: Gewinde
- 14: Abflachung
- 15: Hülse
- 16: Eingriffselement
- 17: Werkzeugeinsatz
- 18: Verbindungssteg
- 19: Abwinklung

## Patentansprüche

1. Stellvorrichtung für Möbel, mit einem Stellelement (7) und einem Gewindeteil (8), das in einer Hülse (15) an dem Stellelement (7) gehalten ist, und einem an dem Gewindeteil (8) anliegenden Halter (6), wobei durch Drehen des Gewindeteils (8) das Stellelement (7) relativ zu dem Halter (6) in axialer Richtung verstellbar ist, wobei die Hülse (15) und/oder das Gewindeteil (8) in radiale Richtung federnd elastisch ausgebildet sind/ist und das Gewinde (13) des Gewindeteils (8) bei Erreichen einer axialen Endposition an der Hülse (15) durchrutscht und beim Durchrutschen des Gewindeteils (8) ein Eingriffselement (16) an der Hülse (15) aus dem Gewinde (13) in radiale Richtung elastisch verdrängt wird.

2. Stellvorrichtung nach Anspruch 1, **dadurch gekennzeichnet, dass** an der Hülse (15) ein nach innen ragendes Eingriffselement (16) in Form einer Stufe, Rippe oder eines Vorsprunges ausgebildet ist.

3. Stellvorrichtung nach Anspruch 2, **dadurch gekennzeichnet, dass** das Eingriffselement (16) aus einem in radialer Richtung aufweitbaren Ring ausgebildet ist.

4. Stellvorrichtung nach einem der vorhergehenden Ansprüche, **dadurch gekennzeichnet, dass** an dem Gewindeteil (8) ein Gewinde (13) mit gerundeten Gewindegängen ausgebildet ist.

5. Stellvorrichtung nach einem der vorhergehenden Ansprüche, **dadurch gekennzeichnet, dass** das Gewindeteil (8) mit einem Presssitz in der Hülse (15) angeordnet ist.

6. Stellvorrichtung nach einem der vorhergehenden Ansprüche, **dadurch gekennzeichnet, dass** das Gewindeteil (8) als Gussteil hergestellt ist, insbesondere aus Metall.

7. Stellvorrichtung nach einem der vorhergehenden Ansprüche, **dadurch gekennzeichnet, dass** an mindestens einer Seite des Gewindeteils (8) eine Abflachung (14) ohne Gewindegang ausgebildet ist.

8. Stellvorrichtung nach einem der vorhergehenden Ansprüche, **dadurch gekennzeichnet, dass** die Hülse (15) aus Kunststoff hergestellt ist.

9. Stellvorrichtung nach einem der vorhergehenden Ansprüche, **dadurch gekennzeichnet, dass** der Halter (6) das Gewindeteil (8) U-förmig umgreift.

10. Möbel, insbesondere Schubkasten (1), mit einer Frontblende (2), die über eine Stellvorrichtung nach einem der vorhergehenden Ansprüche an einer Seitenzarge (3) gehalten ist.

11. Verfahren zur Montage einer Stellvorrichtung nach einem der vorhergehenden Ansprüche für Möbel, mit einem Halter (6) und einem Gewindeteil (8) und einem Stellelement (7), mit den folgenden Schritten:
- Positionieren des Gewindeteils (8) an einer Hülse (15) des Stellelementes (7),
- Einschieben des Gewindeteils (8) in die Hülse (15) in axiale Richtung, wobei ein an der Hülse (15) nach innen ragendes Eingriffselement (16) über mindestens einen Gewindegang an dem Gewindeteil (8) durchrutscht, und
- Positionieren des Halters (6) an dem Gewindeteil (8), so dass durch Drehen des Gewindeteils (8) das Stellelement (7) relativ zu dem Halter (6) in axialer Richtung des Gewindeteils (8) verstellbar ist.

## Claims

1. Adjusting device for furniture, having an adjusting element (7) and a threaded part (8) which is held in a sleeve (15) on the adjusting element (7), and having a holder (6) which bears against the threaded part (8), the adjusting element (7) being adjustable in the axial direction relative to the holder (6) by rotation of the threaded part (8), wherein the sleeve (15) and/or the threaded part (8) are/is resiliently elastic in the radial direction and the thread (13) of the threaded part (8) slips through on the sleeve (15) when an axial end position is reached and when the threaded part (8) slips through, an engagement element (16) on the sleeve (15) is elastically displaced from the thread (13) in the radial direction.

2. An adjusting device according to claim 1, **characterized in that** an inwardly projecting engagement element (16) in the form of a step, rib or projection is formed on the sleeve (15).

3. An adjusting device according to claim 2, **characterized in that** the engagement element (16) is formed of a ring expandable in radial direction.

4. Adjusting device according to one of the preceding claims, **characterized in that** a thread (13) with rounded threads is formed on the threaded part (8).

5. Adjusting device according to any one of the preceding claims, **characterized in that** the threaded part (8) is arranged with an interference fit in the sleeve (15).

6. Adjusting device according to one of the preceding claims, **characterized in that** the threaded part (8) is produced as a casted part, in particular from metal.

7. An adjusting device according to any one of the preceding claims, **characterized in that** a flattening (14) without a thread is formed on at least one side of the threaded part (8).

8. An adjusting device according to any one of the preceding claims, **characterized in that** the sleeve (15) is made of plastic.

9. Adjusting device according to one of the preceding claims, **characterized in that** the holder (6) embraces the threaded part (8) in a U-shape.

10. Furniture, in particular a drawer (1), with a front panel (2) which is held on a side frame (3) by means of an adjusting device according to one of the preceding claims.

11. Method of assembling an adjusting device for furniture according to one of the preceding claims, having a holder (6) and a threaded part (8) and an adjusting element (7), with the following steps:
- Positioning the threaded part (8) on a sleeve (15) of the adjusting element (7);
- sliding the threaded part (8) into the sleeve (15) in the axial direction, an engagement element (16) projecting inwardly on the sleeve (15) slipping through over at least one thread on the threaded part (8), and
- Positioning the holder (6) on the threaded part (8), so that by turning the threaded part (8) the adjusting element (7) can be adjusted relative to the holder (6) in the axial direction of the threaded part (8).

## Revendications

1. Dispositif de réglage de meuble comprenant un élément de réglage (7) et une pièce filetée (8) tenue dans une douille (15) sur l'élément de réglage (7) et un support (6) appliqué contre la pièce filetée (8),
* l'élément de réglage (7) étant réglable dans la direction axiale par rapport au support (6) par la rotation de la pièce filetée (8),
- la douille (15) et/ou la pièce filetée (8) étant élastiques à ressort dans la direction radiale et/ou en position axiale de fin de course le filetage (13) de la pièce filetée (8) glissant du manchon (15) et le glissement de la pièce filetée (8) repousse élastiquement dans la direction radiale, l'élément de prise (16) de la douille (15) hors du filetage (13).

2. Dispositif de réglage selon la revendication 1, **caractérisé en ce que** la douille (15) a un élément de prise (16) en saillie vers l'intérieur sous la forme d'un gradin, d'une nervure ou d'un relief.

3. Dispositif de réglage selon la revendication 2, **caractérisé en ce que** l'élément de prise (16) est une bague extensible radialement.

4. Dispositif de réglage selon l'une des revendications précédentes, **caractérisé en ce que** la pièce filetée (8) a un filetage (13) avec des spires arrondies.

5. Dispositif de réglage selon l'une des revendications précédentes, **caractérisé en ce que** la pièce filetée (8) est logée dans la douille (15) par un siège pressé.

6. Dispositif de réglage selon l'une des revendications précédentes, **caractérisé en ce que** la pièce filetée (8) est une pièce coulée notamment en métal.

7. Dispositif de réglage selon l'une des revendications précédentes, **caractérisé en ce que** au moins un côté de la pièce filetée (8) a un aplat (14) sans filetage.

8. Dispositif de réglage selon l'une des revendications précédentes, **caractérisé en ce que** la douille (15) est en matière plastique.

9. Dispositif de réglage selon l'une des revendications précédentes, **caractérisé en ce que** le support (6) entoure la pièce filetée (8) selon une forme en U.

10. Meuble notamment tiroir (1) comportant un panneau de façade (2) tenu au châssis latéral (3) par un dispositif de réglage selon l'une des revendications précédentes.

11. Procédé de montage d'un dispositif de réglage selon l'une des revendications précédentes pour un meuble comportant un support (6) et une pièce filetée (8) ainsi qu'un élément de réglage (7), selon les étapes consistant à :
- positionner la pièce filetée (8) par rapport à la douille (15) de l'élément de réglage (7),
- engager la pièce filetée (8) dans la douille (15) dans la direction axiale, un élément de prise (16) venant en saillie vers l'intérieur de la douille (15) glissant sur au moins une spire de la pièce filetée (8), et
- positionner le support (6) sur la pièce filetée (8) de façon que la rotation de la pièce filetée (8) règle l'élément de réglage (7) par rapport au support (6) dans la direction axiale de la pièce filetée (8).
